# EUROPÄISCHE PATENTSCHRIFT

(11) **EP 0 439 446 B1**
(45) Veröffentlichungstag und Bekanntmachung des Hinweises auf die Patenterteilung: **08.12.1993**
(21) Anmeldenummer: 91890011.9
(22) Anmeldetag: 24.01.1991
(51) Int. Cl.: A47L 13/502

(54) **Reinigungsgerät**
Cleaning device
Dispositif de nettoyage

(30) Priorität: 24.01.1990 AT 151/90
(43) Veröffentlichungstag der Anmeldung: 31.07.1991
(73) Patentinhaber: Leidlmair, Liselotte, A-4060 Leonding (AT)
(72) Erfinder: Leidlmair, Liselotte, A-4060 Leonding (AT)
(74) Vertreter: Hübscher, Heiner, Dipl.-Ing.

(56) Entgegenhaltungen:
- AT-B- 106 315
- FR-A- 2 115 066
- US-A- 2 037 427
- US-A- 2 434 022

## Beschreibung

Die Erfindung bezieht sich auf ein Reinigungsgerät zum Entstauben von Besen, Staubwedeln, Staubtüchern u. dgl., bestehend aus einem vorzugsweise mit einem zweigeteilten, in der Teilfuge eine Einstecköffnung freilassenden Klappdeckel abdeckbaren Entstaubungsbehälter, der einen gitterförmigen Zwischenboden od. dgl. und unterhalb des Zwischenbodens eine Absaugeeinrichtung aufweist.

Als Reinigungsgeräte zum Reinigen von Wohn- und Arbeitsräumen gibt es Staubsauger in verschiedensten Größen und Formen, doch eignen sich übliche Staubsauger nicht für jede Reinigungstätigkeit gleichermaßen gut, so daß auch die altbewährten Reinigungshilfen, wie Besen, Staubwedel, Staubtuch u. dgl., weiter gebraucht und ergänzend zum Staubsauger benützt werden. Zum Reinigen dieser Reinigungshilfen sind, wie die US-PSen 2 561 965, 1 803 339, 1 614 968 und 1 496 540 zeigen, bereits spezielle Entstaubungsbehälter mit Abstreifgittern und/oder über Handgriffe oder Pedale und Gestänge und gegebenenfalls unter Federkraftunterstützung betätigbaren Klopfeinrichtungen bekannt und gemäß den US-PSen 2 033 672, 2 764 776 und 3 216 043 wurden auch schon Reinigungs- und Enstaubungsbehälter mit Saugstutzen zum Anschluß eines Staubsaugers vorgeschlagen. Alle diese Geräte sind aber vor allem zum Reinigen von Besen u. dgl. stielbestückten Reinigungshilfen vorgesehen und lassen sich nur schlecht zum Entstauben von Tüchern od. dgl. einsetzen, da diese Tücher in die Behälter eingeworfen werden müßten und lose am Zwischenboden od. dgl. aufliegen, was trotz einer Schüttelbewegung zu keiner befriedigenden Reinigung führt und außerdem den unerwünschten und vor allem auch unhygienischen Kontakt des zu reinigenden Tuches mit dem am Boden od. dgl. haftenden Schmutz mit sich bringt.

Der Erfindung liegt daher die Aufgabe zugrunde, diese Mängel zu beseitigen und ein Reinigungsgerät der eingangs geschilderten Art zu schaffen, das eine einfache und insbesondere saubere Reinigung auch von Staubtüchern und sogar von heikleren Tüchern, wie Servietten, Tischtüchern u. dgl. ermöglicht.

Eigens zum Reinigen von Tüchern bestimmte Geräte sind in AT-B-106 315, FR-A-2 115 066 und US-A-2 434 022 dargestellt.

Die Erfindung löst die genannte Aufgabe dadurch, daß dem Entstaubungsbehälter ein taschenförmiger Behältereinsatz mit einem Handgriff und einem Gitterboden od. dgl. und/oder eine vorzugsweise am in an sich bekannter Weise beweglich im Behälter abgestützten Zwischenboden befestigbare oder in den Behältereinsatz einsetzbare Aufnahmeeinrichtung für Staubtücher od. dgl. zugeordnet sind. Mit diesen Aufnahmevorrichtungen, die einfache Aufhängestangen oder -bügel, aber auch Klemmen, Körbe und bewegliche Einrichtungen sein können, lassen sich Tücher frei und ohne Bodenberührung im Entstaubungsbehälter oder im Behältereinsatz unterbringen, so daß durch eine Bewegung des Zwischenbodens oder des Behältereinsatzes ein einwandfreies Ausstauben erfolgt. Ein eigener Behältereinsatz gewährleistet dabei eine besonders gründliche und hygienische Reinigung von Staubtüchern u. dgl., da er die zu reinigenden Gegenstände in sich aufnimmt und deren Kontakt mit dem am Zwischenboden oder an den Behälterwänden angelegten Schmutz von vornherein ausschließt und dadurch auch das Reinigen von schmutzempfindlichen Tüchern, von Servietten, Sets, Tischtüchern u. dgl., erlaubt. Der Behältereinsatz kann außerdem gut geschüttelt oder am Zwischenboden aufgeklopft werden, was eine ordnungsgemäße Entstaubung der Tücher erleichtert.

Weist der Behältereinsatz im Handgriffbereich eine Tuchklemme od. dgl. auf und ist vorzugsweise der Höhe nach federnd nachgiebig ausgebildet, läßt sich ein zu reinigendes Tuch im Behältereinsatz sauber aufhängen und gegebenenfalls durch ein Zusammendrücken und Loslassen des Behältereinsatzes kräftig ausschütteln.

Ist der vorzugsweise im Handgriffbereich eine Durchgreiföffnung freilassende Behältereinsatz gegenüber der Behälterhöhe überlang bemessen und über Halterungsansätze od. dgl. im oberseitigen Randbereich des Behälters abstützbar, wobei der dem Übermaß entsprechende untere Wandbereich des Einsatzes aus zusammenlegbarem Material od. dgl. besteht, kann ein zu reinigendes Tuch wie üblich händisch ausgebeutelt werden, da es mit einer durch die Durchgreiföffnung geführten Hand gehalten und innerhalb des Behältereinsatzes im erforderlichen Maß geschüttelt werden kann. Der im oberen Randbereich des Behälters abstützbare Behältereinsatz mit seiner Überlänge bietet genügend Freiraum für das Ausschütteln, ohne dabei ein Entweichen von Staub befürchten zu müssen. Der zusammenlegbare untere Wandbereich des Einsatzes macht es außerdem möglich, den Einsatz einfach durch Niederstellen so zu verkleinern, daß er in den Behälter paßt und wie ein auf die Behälterhöhe abgestimmter Einsatz verwendbar bleibt.

Ist erfindungsgemäß am im Entstaubungsbehälter in an sich bekannter Weise federnd abgestützten bzw. aufgehängten Zwischenboden in ebenfalls an sich bekannter Weise ein nach außen führendes, mit einem Handgriff oder Pedal verbundenes Gestänge angelenkt, kann die Reinigungswirkung durch das federnde Schwingen des Zwischenbodens und damit der Aufhängeeinrichtung oder des Behältereinsatzes wesentlich verstärkt werden, wobei sich mittels des Handgriffes oder des Pedals der gewünschte Schüttel- und Ausklopfeffekt schwierigkeitslos erreichen und dosieren läßt.

Besonders vorteilhaft ist es, wenn die Aufnahmevorrichtung aus einer federnd nachgiebigen Tuchauflage, vorzugsweise ein aus Federstäben hergestellter Auflagekorb, besteht, die auf den Zwischenboden des Behälters oder den Gitterboden des Einsatzes aufsetzbar und mittels eines eigenen Griffstückes oder des ins Innere des Einsatzes vorstehenden Handgriffes unter Zwischenklemmen eines auf die Auflage aufgelegten Tuches niederdrückbar ist. Das zu reinigende Tuch wird auf die Auflage aufgelegt, wobei die Form der Auflage ein die Reinigung begünstigendes Aufbreiten des Tuches mit sich bringt, und das beim Aufsetzen des Griffstückes oder Handgriffes zwischen diesem und der Auflage festgeklemmte Tuch kann durch Niederdrücken der Auflage und deren Hochschnellen gut und wirkungsvoll ausgeschüttelt werden. Die Auflage kann direkt am Zwischenboden des Behälters befestigt sein, günstiger ist es aber, wenn diese Auflage in den Behältereinsatz eingebracht wird, da so auch für diese Entstaubungsart die Schutzwirkung des Einsatzes genutzt werden kann.

Eine besonders effektvolle Entstaubungsmöglichkeit entsteht dabei, wenn die Auflage drehbar abgestützt und über einen als Griffstück dienenden, einen Drehantrieb aufweisenden Stößel od. dgl. antreibbar ist. Hier wird das auf die Auflage aufgelegte und auf dieser festgeklemmte Tuch nicht nur der Höhe nach geschüttelt, sondern auch in Drehung versetzt, was eine gründliche Reinigung auch stark verschmutzter Tücher gewährleistet. Als Drehantrieb für die Stößel können an sich bekannte federunterstützte Schraubentriebe wie bei Drillbohrern oder Kinderkreiseln eingesetzt werden, so daß gleichzeitig mit dem Niederdrücken des Stößelgriffes die gewünschte Drehung des auf der Auflage aufsetzbaren, das Tuch festhaltenden Stößelfußes erfolgt, der dann die Auflage und das Staubtuch mitdreht.

Eine ähnlich gründliche Reinigungswirkung wird erzielt, wenn die Aufnahmevorrichtung aus einer dreh- und vorzugsweise antreibbar gelagerten Aufnahmetrommel oder -kugel besteht, die einen gitterförmig gelochten Mantel und eine Beschickungstür od. dgl. aufweist, so daß das in die Trommel od. dgl. eingebrachte Tuch durch eine Trommeldrehung, wozu beispieldsweise eine nach außen geführte Kurbel oder ein Schnur-Abrollantrieb dient, umgewälzt und damit entsprechend ausgestaubt werden kann.

Nach einer weiteren Ausgestaltung der Erfindung weist der Entstaubungsbehälter wenigstens eine oberhalb des Zwischenbodens ins Behälterinnere mündende Druckluftdüse auf und der Behältereinsatz bildet vorzugsweise eine der Druckluftdüse zugeordnete Einblasöffnung, wobei die Druckluftdüse gegebenenfalls als Endstück einer ausziehbaren Druckluftleitung vorgesehen ist. Um das Ausstauben und Staubabsaugen zu unterstützen, kann das Tuch mit einem Druckluftstrahl beaufschlagt werden, so daß der Reinigungsvorgang beschleunigt wird. Gibt es im Behältereinsatz eine entsprechende Einblasöffnung, kann der Druckluftstrahl auch problemlos in den in den Behälter eingebrachten Behältereinsatz eingeleitet und dort zur Beaufschlagung der zu reinigenden Tücher genutzt werden. Eine auszieh- oder ansetzbare Druckluftleitung erlaubt weiters ein händisches Ausrichten der Düse und deren Einsatz auch außerhalb des Behälters.

Als Absaugeeinrichtung zum Entsorgen des Staubes können verschiedenste, innerhalb und außerhalb des Entstaubungsbehälters vorgesehene Absaugaggregate dienen. So kann der Entstaubungsbehälter ein eigenes Gebläse aufnehmen, das saugseitig an einen unterhalb des Zwischenbodens vorgesehenen Saugstutzen und gegebenenfalls druckseitig an die Druckluftdüse angeschlossen ist, wobei vorzugsweise vom Saugstutzen eine aus dem Behälter herausführende Saugleitung abzweigt. Es entsteht ein eigenständiges, unabhängig von anderen Staubsaugern od. dgl. einsetzbares Gerät, das mit einer eigenen Saugleitung selbst zum Staubsauger wird und das Entstauben von außerhalb des Behälters befindlicher Gegenstände erlaubt.

Der Entstaubungsbehälter kann aber auch einen vorzugsweise sich behälterseitig in Saugäste verzweigenden Saugstutzen zum Anschluß eines Staubsaugers aufweisen, wodurch sich das Reinigungsgerät als Zusatzgerät für beliebige Staubsauger einsetzen läßt. Selbstverständlich können dabei die Entstaubungsbehälter in verschiedensten Formen und Größen hergestellt und mit entsprechenden Hantierungshilfen, wie Stützrollen, Haltegriffe u. dgl., ausgestattet sein und es ist möglich, diese Entstaubungsbehälter außer als eigenständige Gehäuse auch als Aufsatzbehälter für Staubsauger oder als Einbaugehäuse für ein in den Fußboden integriertes Gerät auszubilden.

In der Zeichnung ist der Erfindungsgegenstand rein schematisch an Hand mehrerer Ausführungsbeispiele veranschaulicht, und zwar zeigen
- Fig. 1: ein erstes Ausführungsbeispiel eines erfindungsgegemäßen Reinigungsgerätes im Querschnitt,
- Fig. 2 und 3: ein zweites und drittes Ausführungsbeispiel eines erfindungsgemäßen Reinigungsgerätes im Längsschnitt und die
- Fig. 4 bis 6: drei weitere Ausführungsbeispiele wieder im Querschnitt.

Um auf einfache und saubere Weise nicht nur Besen, sondern vor allem auch Tücher u. dgl. reinigen zu können, ist ein Reinigungsgerät 1 vorgesehen, das aus einem Entstaubungsbehälter 2 mit einer bodenseitigen Absaugeeinrichtung in Form eines Saugstutzens 3a zum Anschluß eines nicht weiter dargestellten Staubsaugers oder in Form eines eigenen Gebläses 3b (Fig.4) besteht. Der Entstaubungsbehälter 2 weist an der Oberseite einen zweigeteilten Klappdeckel 4 auf und ist mit einem gitterförmigen, federnd abgestützten Zwischenboden 5 ausgestattet, wobei der Klappdeckel 4 eine Einstecköffnung 6 in der Teilfuge zum Hindurchführen eines Besenstieles od. dgl. besitzt.

Gemäß dem Ausführungsbeispiel nach Fig. 1 ist am Zwischenboden 5 eine Aufnahmevorrichtung 7 befestigt, die etwa aus zwei zusammenschwenkbaren Federbügeln 8 bestehen kann, zwischen denen sich ein Staubtuch T festklemmen läßt. Wird nun der Zwischenboden 5 gerüttelt, was durch eine nicht weiter dargestellte Handhabe durch den Deckel hindurch händisch erfolgen kann oder auch über ein nach außen führendes Gestänge 9 mittels Pedals 9a duchführbar ist, kommt es zu einer Schüttelbewegung für das Staubtuch T und damit auch zum gewünschten Ausstauben des Tuches T, ohne dieses mit dem Zwischenboden in Berührung zu bringen. Wie strichliert angedeutet, kann die Aufnahmevorrichtung auch aus einer drehbar gelagerten Trommel 10 mit gitterförmigem Mantel bestehen, die eine Beschickungstür 10a aufweist und über eine Handkurbel 10b antreibbar ist, so daß ein in die Trommel 10 geworfenes Tuch beim Drehen umgewälzt und ausgestaubt wird.

Dem Entstaubungsbehälter 2 kann weiters ein taschenförmiger Behältereinsatz 11 zugeordnet sein, der einen Handgriff 12 und einen Gitterboden 13 aufweist. Beim Ausführungsbeispiel nach Fig. 2 wird das zu reinigende Staubtuch T durch Öffnen und Schließen des Einsatzes 11 in eine im Griffbereich vorgesehene Tuchklemme 14 eingeklemmt, worauf der Behältereinsatz 11 in den geöffneten Entstaubungsbehälter 2 gebracht und das eingeklemmte Tuch T durch Schütteln des Einsatzes 11 oder durch Aufklopfen auf den Zwischenboden 5 ausgestaubt wird. Der bis auf den Gitterboden 13 geschlossene Behältereinsatz 11 läßt den ausgeschüttelten Staub nur nach unten austreten, so daß er durch den Saugstutzen 3a vollständig entsorgt werden kann. Da das Tuch innerhalb des Einsatzes vor einer Berührung mit dem eigentlichen Entstaubungsbehälter 2 geschützt ist, kommt es zu einer recht hygienischen Reinigung. Ist der Behältereinsatz 11 beispielsweise mittels eines kunststoff- oder textilbespannten Stützgerippes 15 aus Federelementen federnd nachgiebig ausgebildet, läßt sich dieser Einsatz 11 beim Aufklopfen auf den Zwischenboden 5 der Höhe nach zusammendrücken, was die Schüttelwirkung und den Entstaubungseffekt verstärkt.

Gemäß dem Ausführungsbeispiel nach Fig. 3 ist der Behältereinsatz 11a gegenüber der Höhe des Entstaubungsbehälters 2 überlang ausgebildet und kann über Halterungsansätze 16 im oberen Randbereich des Behälters 2 abgestützt werden. Dabei ist im Handgriffbereich eine Durchgreiföffnung 17 freigelassen, so daß ein zu reinigendes Tuch mit einer durch diese Durchgreiföffnung 17 hindurchgreifenden Hand auch in üblicher Weise händisch ausgeschüttelt werden kann. Der dem Übermaß entsprechende untere Wandbereich 18 des Einsatzes 11a verhindert ein unerwünschtes Austreten des Staubes aus dem angehobenen Einsatz und ist aus zusammenlegbarem, weichem Material, damit der Einsatz 11a auch wie bisher innerhalb des Behälters 2 verwendet werden kann.

Beim Ausführungsbeispiel gemäß Fig. 4 ist ein eigener Lüfter 3b als Absaugeeinrichtung unterhalb des Zwischenbodens 5 vorgesehen, wobei zusätzlich der Entstaubungsbehälter 2 ins Behälterinnere gerichtete Druckluftdüsen 19 aufweist. Diese Düsen 19 können an fest im Behälter verlegten, druckseitig an das Gebläse 3b angeschlossenen Leitungen 20 angesetzt sein oder vorzugsweise das Endstück 19a einer ausziehbaren Druckluftleitung 20a des Gebläses 3b bilden, die einen breiteren Anwendungsbereich der Luftdüsen ermöglicht. Das Gebläse 3b ist saugseitig an einem unterhalb des Zwischenbodens 5 vorgesehenen Saugstutzen 21 angeschlossen, so daß hier gleichzeitig abgesaugt und durch die Druckluftbeaufschlagung der Entstaubungsvorgang beschleunigt werden kann. Um die Druckluft auch in einen Behältereinsatz 11 einströmen lassen zu können, ist dieser Einsatz im den Düsen 19 gegenüberliegenen Wandbereich mit Einblasöffnungen 22 versehen, so daß Druckluft über die Düse 19 auch in den Behälter 11 dringen kann. Außerdem ist es vorteilhaft, wenn vom Saugstutzen 21 eine nach außen führende und nach außen ausziehbare Saugleitung 21a abzweigt, so daß wunschgemäß mit dieser Saugleitung wie mit einem üblichen Staubsauger gearbeitet werden kann. Ein nicht weiter dargestellter Schieber od. dgl. an der Abzweigstelle hilft wahlweise den Saugstutzen oder die Saugleitung mit Unterdruck zu beaufschlagen.

In Fig. 5 ist ein Ausführungsbeispiel mit einer Aufnahmevorrichtung 7 für Staubtücher veranschaulicht, die aus einem aus Federstäben hergestellten Auflagekorb 23 besteht. Dieser Auflagekorb 23 kann innerhalb des Behältereinsatzes 11 oder direkt in den Entstaubungsbehälter 2 eingesetzt werden, wobei er sich am Gitterboden 13 bzw. Zwischenboden 5 abstützt und mittels eines Griffstückes 24 oder einer nach innen ragenden Verlängerung des Handgriffes zusammendrückbar ist, so daß bei der federnden Rückbewegung ein entsprechender Entstaubungseffekt auftritt. Das zu reinigende Tuch wird auf den Auflagekorb aufgelegt und dann gleichzeitig mit dem Aufsetzen des Griffstückes 24 bzw. der Verlängerung fixiert, so daß ein einwandfreies Entstauben möglich ist.

Beim Ausführungsbeispiel nach Fig. 6 ist als Aufnahmevorrichtung eine aus Federstäben ballig zusammengesetzte Tuchauflage 25 vorgesehen, die über einen bodenseitigen Sporn 26 drehbar in einem Widerlager 27 des Entstaubungsbehälters 2 abgestützt ist. Als Griffstück dient hier ein Stößel 28, der zwischen einem Griffteil 29 und einem Fußteil 30 einen Drehantrieb 31, beispielsweise einen Drillantrieb, aufweist. Auch hier wird beim Aufsetzen des Stößels 28 auf die Auflage 25 das zu reinigende, auf der Auflage 25 ausgebreitete Tuch fixiert und dann beim Niederdrücken des Stößels 28 durch diesen zusammen mit der Auflage 25 in Drehung versetzt, wobei die Bewegungskombination aus Heben und Senken und Drehen eine besonders gute Reinigungswirkung gewährleistet.

Abgesehen von der Möglichkeit einer einwandfreien, hygienischen Tuchreinigung, kann selbstverständlich der Entstaubungsbehälter 2 durch ein Herausnehmen des Behältereinsatzes 11, 11a oder einem Auseinanderschwenken der Federbügel 8 bzw. ein Entfernen der Trommel 10 auch zur Säuberung und Entstaubung von Besen od. dgl., von Schuhen und anderen Gegenständen, freigemacht werden.

## Patentansprüche

1. Reinigungsgerät (1) zum Entstauben von Besen, Staubwedeln, Staubtüchern u. dgl., bestehend aus einem mit einem zweigeteilten, in der Teilfuge eine Einstecköffnung freilassenden Klappdeckel abdeckbaren Entstaubungsbehälter (2) der einen gitterförmigen Zwischenboden (5) od. dgl. und unterhalb des Zwischenbodens (5) eine Absaugeeinrichtung (3a) aufweist, dadurch gekennzeichnet, daß dem Entstaubungsbehälter (2) ein taschenförmiger Behältereinsatz (11, 11a) mit einem Handgriff (12) und einem Gitterboden (13) od. dgl. und/oder eine vorzugsweise am in an sich bekannter weise beweglich im Behälter (2) abgestützten Zwischenboden (5) befestigbare oder in den Behältereinsatz (11) einsetzbare Aufnahmevorrichtung (7) für Staubtücher od. dgl. zugeordnet sind.

2. Reinigungsgerät nach Anspruch 1, dadurch gekennzeichnet, daß der Behältereinsatz (11) im Handgriffbereich eine Tuchklemme (14) od. dgl. aufweist und vorzugsweise der Höhe nach federnd nachgiebig ausgebildet ist.

3. Reinigungsgerät nach Anspruch 1 oder 2, dadurch gekennzeichnet, daß der vorzugsweise im Handgriffbereich eine Durchgreiföffnung (17) freilassende Behältereinsatz (11a) gegenüber der Behälterhöhe überlang bemessen und über Halterungsansätze (16) od. dgl. im oberseitigen Randbereich des Behälters (2) abstützbar ist, wobei der dem Übermaß entsprechende untere wandbereich (18) des Einsatzes (11a) aus zusammenlegbarem Material od. dgl. besteht.

4. Reinigungsgerät nach einem der Ansprüche 1 bis 3, dadurch gekennzeichnet, daß am im Entstaubungsbehälter (2) in an sich bekannter Weise federnd abgestützten bzw. aufgehängten Zwischenboden (5) in ebenfalls an sich bekannter Weise ein nach außen führendes, mit einem Handgriff oder Pedal (9a) verbundenes Gestänge (9) angelenkt ist.

5. Reinigungsgerät nach einem der Ansprüche 1 bis 4, dadurch gekennzeichnet, daß die Aufnahmevorrichtung (7) aus einer federnd nachgiebigen Tuchauflage, vorzugsweise ein aus Federstäben hergestellter Auflagekorb (23), besteht, die auf den Zwischenboden (5) des Behälters (2) oder den Gitterboden (13) des Einsatzes (11) aufsetzbar und mittels eines eigenen Griffstückes (24) oder des ins Innere des Einsatzes (11) vorstehenden Handgriffes (12) unter Zwischenklemmen eines auf die Auflage (23) aufgelegten Tuches niederdrückbar ist.

6. Reinigungsgerät nach Anspruch 5, dadurch gekennzeichnet, daß die Auflage (25) drehbar abgestützt und über einen als Griffstück dienenden, einen Drehantrieb (31) aufweisenden Stößel (28) od. dgl. antreibbar ist.

7. Reinigungsgerät nach einem der Ansprüche 1 - 4, dadurch gekennzeichnet, daß die Aufnahmevorrichtung (7) aus einer dreh- und vorzugsweise antreibbar gelagerten Aufnahmetrommel (10) oder -kugel besteht, die einen gitterförmig gelochten Mantel und eine Beschickungstüre (10a) od. dgl. aufweist.

8. Reinigungsgerät nach einem der Ansprüche 1 bis 7, dadurch gekennzeichnet, daß der Entstaubungsbehälter (2) wenigstens eine oberhalb des Zwischenbodens (5) ins Behälterinnere mündende Druckluftdüse (19) aufweist und der Behältereinsatz (11) vorzugsweise eine der Druckluftdüse (19) zugeordnete Einblasöffnung (22) bildet, wobei die Druckluftdüse (19) gegebenenfalls als Endstück (19a) einer ausziehbaren oder ansetzbaren Druckluftleitung (20a) vorgesehen ist.

9. Reinigungsgerät nach einem der Ansprüche 1 bis 8, dadurch gekennzeichnet, daß der Entstaubungsbehälter (2) ein eigenes Gebläse (3b) aufnimmt, das saugseitig an einen unterhalb des Zwischenbodens (5) vorgesehenen Saugstutzen (21) und gegebenenfalls druckseitig an die Druckluftdüse (19) angeschlossen ist, wobei vorzugsweise vom Saugstutzen (21) eine aus dem Behälter (2) herausführende Saugleitung (21a) abzweigt.

10. Reinigungsgerät nach einem der Ansprüche 1 bis 8, dadurch gekennzeichnet, daß der Entstaubungsbehälter (2) einen vorzugsweise sich behälterseitig in Saugäste verzweigenden Saugstutzen (3a) zum Anschluß eines Staubsaugers aufweist.

## Claims

1. A cleaning device (1) for removing dust from brushes, feather dusters, dusters, and the like, consisting of a dust removal container (2) adapted to be covered by a divided folding lid having an insertion aperture left free at the dividing joint, said container comprising an intermediate base (5) or the like in the form of a grid and, beneath it, a suction extraction device (3a), characterised in that the dust removal container (2) has an associated container insert (11, 11a) in the form of a pocket having a handle (12) and a grid base (13) or the like and/or a receiving device (7) for dusters or the like which is adapted to be inserted into the container insert (11) or be fixed preferably to the intermediate base (5) which is supported movably in the container (2) in manner known per se.

2. A cleaning device according to claim 1, characterised in that in the region of its handle the container insert (11) has a cloth grip (14) or the like and is preferably resiliently flexible vertically.

3. A cleaning device according to claim 1 or 2, characterised in that the container insert (11a), which preferably has a passage aperture (17) left free in the region of the handle, is overlong in relation to the container height and is supportable by way of mounting lugs (16) or the like in the top edge zone of the container (2), the bottom wall zone (18) of the insert (11a) which corresponds to the oversize consisting of collapsible material or the like.

4. A cleaning device according to any one of claims 1 to 3, characterised in that an outwardly extending linkage (9) connected to a handle or pedal (9a) is articulated in manner known per se on the intermediate base (5) which is suspended or supported resiliently also in manner known per se in the dust removal container (2).

5. A cleaning device according to any one of claims 1 to 4, characterised in that the receiving device (7) consists of a resiliently flexible cloth support, preferably a support cage (23) made of spring rods, which cage can be fitted on the intermediate base (5) of the container (2) or the grid base (13) of the insert (11) and can be pressed down by means of its own handle element (24) or by means of the handle (12) projecting into the interior of the insert (11), to clamp a cloth placed on the support (23).

6. A cleaning device according to claim 5, characterised in that the support (25) is rotatably borne and is drivable by way of a pushrod (28) or the like serving as handle and having a rotary drive (31).

7. A cleaning device according to any one of claims 1 to 4, characterised in that the receiving device (7) consists of a receiving drum (10) or receiving ball which is mounted to be rotatable and preferably drivable and which comprises a casing perforated in the form of a grid and a loading door (10a) or the like.

8. A cleaning device according to any one of claims 1 to 7, characterised in that the dust removal container (2) comprises at least one compressed air nozzle (19) discharging into the interior of the container above the intermediate base (5) and the container insert (11) preferably forms an injection aperture (22) associated with the compressed air nozzle (19), the latter, if required, being in the form of an end part (19a) of an extensible or attachable compressed air conduit (20a).

9. A cleaning device according to any one of claims 1 to 8, characterised in that the dust removal container (2) accommodates its own fan (3b), the suction side of which is connected to a suction port (21) provided beneath the intermediate base (5) and, if required, is connected to the compressed air nozzle (19) on the delivery side, a suction conduit (21a) which leads out of the container (2) preferably branching off the suction port (21).

10. A cleaning device according to any one of claims 1 to 8, characterised in that the dust removal container (2) comprises a suction port (3a) for the connection of a vacuum cleaner, said suction port (3a) preferably branching into suction branches on the container side.

## Revendications

1. Appareil de nettoyage (1), pour dépoussiérer des balais, plumeaux, chiffons à épousseter et analogues, composé d'un récipient de dépoussiérage (2) susceptible d'être recouvert à l'aide d'un couvercle rabattable, divisé en deux parties, laissant libre dans le joint de séparation une ouverture d'enfichage, récipient de dépoussiérage (2) présentant un fond intermédiaire (5) en forme de grille, ou analogue, et, au-dessous du fond intermédiaire (5), un dispositif d'aspiration (3a),
caractérisé en ce qu'une garniture de récipient (11, 11a) en forme de sac, munie d'une poignée (12) et d'un fond en forme de grille (13) ou analogue, et/ou un dispositif de logement (7) pour des chiffons à épousseter ou analogue, susceptible d'être fixé de préférence sur le fond intermédiaire (5) prenant appui, de manière connue en soi et mobile, dans le récipient (2), ou susceptible d'être inséré dans la garniture de récipient (11), est associée au récipient de dépoussiérage (2).

2. Appareil de nettoyage selon la revendication 1,
caractérisé en ce que la garniture de récipient (11) présente dans la zone de poignée une pince à toile ou analogue et est réalisée de préférence déformable élastiquement dans la direction de sa hauteur.

3. Appareil de nettoyage selon la revendication 1 ou 2,
caractérisé en ce que la garniture de récipient (11a), laissant subsister de préférence une ouverture d'accès (17) dans la zone de poignée, présente une surlongueur par rapport à la hauteur de récipient et peut prendre appui, par l'intermédiaire d'appendices de fixation (16) ou analogues, dans la zone marginale supérieure du récipient (2), la zone de paroi inférieure (18), correspondant à la surlongueur de la garniture (11a) étant composée d'un matériau compactable ou analogue.

4. Appareil de nettoyage selon l'une des revendications 1 à 3,
caractérisé en ce qu'une tringlerie (9) reliée à une poignée ou à une pédale (9a), guidée de manière connue en soi vers l'extérieur, est articulée sur le fond intermédiaire (5), prenant appui ou accroché de manière également connue en soi dans le récipient de dépoussiérage (2).

5. Appareil de nettoyage selon l'une des revendications 1 à 4,
caractérisé en ce que le dispositif de logement (7) est composé d'un appui pour toile, déformable élastiquement, de préférence un panier d'appui (23) fabriqué à partir de tiges élastiques, susceptible d'être placé sur le fond intermédiaire (5) du récipient (2) ou sur le fond en forme de grille (13) de la garniture (11) et susceptible d'être maintenu abaissé au moyen d'une pièce de poignée (24) propre ou de la poignée (12) se projetant à l'intérieur de la garniture (11) en serrant entre ses éléments une toile placée sur l'appui (23).

6. Appareil de nettoyage selon la revendication 5,
caractérisé en ce que l'appui (25) est soutenu de façon lui permettant de tourner et peut être entraîné, par l'intermédiaire d'un poussoir (28) ou analogue, servant de poignée, présentant un entraînement en rotation (31).

7. Appareil de nettoyage selon l'une des revendications 1 à 4,
caractérisé en ce que le dispositif de logement (7) est composé d'un tambour ou sphère de logement (10), monté de façon à pouvoir tourner et, de préférence être entraîné, présentant une enveloppe perforée en grille et une porte de chargement (10a) ou analogue.

8. Appareil de nettoyage selon l'une des revendications 1 à 7,
caractérisé en ce que le récipient de dépoussiérage (2) présente au moins un injecteur d'air comprimé (19), débouchant au-dessus du fond intermédiaire (5) à l'intérieur du récipient et la garniture de récipient (11) formant de préférence une ouverture d'insufflation (22) associée à l'injecteur d'air comprimé, l'injecteur d'air comprimé (19) étant prévu, le cas échéant, comme embout (19a) d'une conduite d'air comprimé (20a) susceptible d'être extraite ou appliquée.

9. Appareil de nettoyage selon l'une des revendications 1 à 8,
caractérisé en ce que le récipient de dépoussiérage (2) reçoit une soufflante (3b) propre, raccordée côté aspiration à une tubulure d'aspiration (21) prévue au-dessous du fond intermédiaire (5) et, le cas échéant, côté refoulement, à l'injecteur d'air comprimé (19), une conduite d'aspiration (21a) étant guidée jusqu'à l'extérieur du récipient (2), de préférence depuis la tubulure d'aspiration (21).

10. Appareil de nettoyage selon l'une des revendications 1 à 8,
caractérisé en ce que le récipient de dépoussiérage (2) présente, pour le raccordement d'un aspirateur, une tubulure d'aspiration (3a), faisant ramification de préférence côté récipient, en créant des branches d'aspiration.
